# EUROPÄISCHE PATENTSCHRIFT

(11) **EP 0 505 862 B1**
(45) Veröffentlichungstag und Bekanntmachung des Hinweises auf die Patenterteilung: **28.12.1994**
(21) Anmeldenummer: 92104430.1
(22) Anmeldetag: 14.03.1992
(51) Int. Cl.: H01J 23/033

(54) **Elektronenstrahlröhre**
Electron beam tube
Tube à faisceau d'électrons

(30) Priorität: 23.03.1991 DE 4109664
(43) Veröffentlichungstag der Anmeldung: 30.09.1992
(73) Patentinhaber: Licentia Patent-Verwaltungs-GmbH, 60596 Frankfurt (DE)
(72) Erfinder: Bradatsch, Hubert, Dipl.-Phys., W-7910 Neu-Ulm 7 (DE)
(74) Vertreter: Amersbach, Werner, Dipl.-Ing.

(56) Entgegenhaltungen:
- EP-A- 0 376 827
- PATENT ABSTRACTS OF JAPAN vol. 011, no. 051 (E-480) 17. Februar 1987 & JP-A-61 214 327 (TOSHIBA) 20. März 1985

## Beschreibung

Die vorliegende Erfindung betrifft eine Elektronenstrahlröhre nach dem Oberbegriff des Patentanspruches 1. Eine solche Röhre mit sich radial erstreckenden Kühlrippen ist beispielsweise aus der EP-A-3 76 827 bekannt.

Die Aufgabe der vorliegenden Erfindung wird darin gesehen, die gerichtete Wärmeabgabe eines Elektronenkollektors einer solchen Elektronenstrahlröhre zu verbessern. Diese Aufgabe wird durch die im Kennzeichen des Patentanspruches 1 angegebenen Merkmale gelöst. Die abhängige Ansprüche beschreiben besondere Ausführungsarten der Erfindung.

Die beschriebene trichterförmige, d.h. kegelstumpfmantelförmige Form der wärmeabstrahlenden Fortsätze bewirkt eine gerichtete Abstrahlung der Wärme überwiegend in Richtung des in den Elektronenkollektors einlaufenden Elektronenstrahls. Elektronenstrahlröhren für den Satelliteneinsatz wie z.B. Wanderfeldröhren, werden zweckmäßig so in einem Satelliten eingebaut, daß ihr Elektronenkollektor, der sich durch Aufnahme der hochbeschleunigten Elektronen erwärmt, aus der Außenwandung des Satelliten herausragt, so daß die Wärme in den Weltraum abgestrahlt wird. Die Wärmeabgabe wird dabei wesentlich verbessert, wenn die Abstrahlung möglichst von dem Satelliten hinweg gerichtet ist.

Anhand des in der Figur dargestellten Ausführungsbeispiels wird die Erfindung nachfolgend näher erläutert.

Die Figur zeigt einen auf einen Elektronenkollektor 8 einer Satelliten-Wanderfeldröhre aufgebrachten Kühlkörper 6 aus einem Metall, das einerseits möglichst leicht ist und andererseits eine möglichst gute Wärmeleitfähigkeit besitzt. Der Kühlkörper 6 weist zwei trichterförmige, d.h. kegelstumpfmantelförmige Fortsätze 1 und 2 auf, die sich in Richtung 5 des in den Kollektor 8 einlaufenden Elektronenstrahls erweitern und einen unterschiedlichen Öffnungswinkel α aufweisen. In Elektronenstrahlrichtung 5 werden die Öffnungswinkel α kleiner, d.h. der Kegelstumpfmantel 1 besitzt einen kleineren Öffnungswinkel α als der davorliegende Kegelstumpfmantel 2.

Ein weiterer ringscheibenförmiger Kühlfortsatz 3 ist an dem, dem ankommenden Elektronenstrahl zugewandten Ende des Kühlkörpers 6 angeordnet. Dieser Kühlring 3 kann aber ebenso ein Kegelstumpfmantel sein mit einem Öffnungswinkel α, der größer ist als der des Kühlfortsatzes 2 aber zweckmäßig etwas kleiner ist als 90 Winkelgrade.

Die äußeren Umfänge der Fortsätze 1, 2 und 3 sind zweckmäßig so gewählt, daß die Einhüllende eine Schale, insbesondere annähernd eine Kugelschale bildet. Der Kollektor 8 mit dem Kühlträger 6 ist im wesentlichen rotationssymmetrisch zu der Röhrenlängsachse 4 ausgebildet. Die Kühlfortsätze 1, 2 und 3 können gegebenenfalls auch direkt an der Außenfläche des Kollektors 8 angeordnet oder befestigt sein.

Im allgemeinen wird es aber zweckmäßig sein, wenn die Fortsätze 1, 2 und 3 Teil eines Kühlkörpers 6 sind, der gut wärmeleitend auf dem Kollektor 8 befestigt ist.

Alle Oberflächen der Fortsätze 1, 2 und 3 mit Ausnahme der, dem ankommenden Elektronenstrahl 5 zugewandten Oberfläche 7 des dem ankommenden Elektronenstrahl 5 am nächsten liegenden Fortsatzes 3, weisen eine hohe Wärmeemission (Eᵣ > 0,9) auf. Die dem ankommenden Elektronenstrahl 5 zugewandte Oberfläche 7 des Fortsatzes hingegen ist gering wärmeemittierend (Eᵣ < 0,05) ausgebildet. Diese Wärmeemissionseigenschaften werden zweckmäßig durch entsprechende Behandlung und/oder Beschichtung erreicht.

Der Elektronenkollektor 8 besteht bevorzugt aus gut wärmeleitendem Kupfer bzw. einer Kupferlegierung. Der Kühlkörper 6 mit den Fortsätzen 1, 2 und 3 besteht aus gut wärmeleitendem Metall. Er soll möglichst geringes Gewicht aufweisen und kann z.B. aus Aluminium bzw. einer Lichtmetallegierung bestehen. Die Fortsätze 1, 2 und 3 können z.B. auch aus Kupfer mit geringem Querschnitt bestehen. In diesem Falle wird es zweckmäßig sein, zusätzliche Verstrebungen zur Erhöhung der mechanischen Stabilität der trichterförmigen Fortsätze 1, 2 und 3 vorzusehen.

## Patentansprüche

1. Elektronenstrahlröhre mit einem Elektronenkollektor dessen Außenoberfläche wenigstens einen großflächigen Fortsatz zur Wärmeabstrahlung aufweist, dadurch gekennzeichnet, daß der Fortsatz (1, 2) trichterförmig und sich in Elektronenstrahlrichtung (5) erweiternd ausgebildet ist und mit seiner kleineren Öffnung an dem Kollektor (8) direkt oder indirekt befestigt ist.

2. Elektronenstrahlröhre nach Anspruch 1, dadurch gekennzeichnet, daß wenigstens zwei trichterförmige Fortsätze (1, 2) vorgesehen sind.

3. Elektronenstrahlröhre nach Anspruch 1 oder 2, dadurch gekennzeichnet, daß die trichterförmigen Fortsätze (1, 2) Teil eines auf dem Elektronenkollektor (8) befestigten Kühlkörper (6) sind.

4. Elektronenstrahlröhre nach einem der Ansprüche 1-3, dadurch gekennzeichnet, daß lediglich die dem ankommenden Elektronenstrahl (5) zugekehrte Oberfläche (7) der in Elektronenstrahlrichtung (5) ersten Fortsatzes (3) schlecht wärmeabstrahlend, hingegen alle weiteren Oberflächen des oder der Fortsätze (1, 2, 3) gut wärmeabstrahlend ausgebildet sind.

5. Elektronenstrahlröhre nach einem der Ansprüche 1 -4, dadurch gekennzeichnet, daß die Einhüllende der äußeren Umfangsflächen der Fortsätze (1, 2, 3) eine gekrümmte Schalenfläche, insbesondere in etwa eine Kugelschalenfläche ist.

6. Elektronenstrahlröhre nach einem der Ansprüche 1-5, gekennzeichnet durch die Ausbildung als Wanderfeldröhre mit einem Elektronenkollektor, zur Wärmeabstrahlung in den Weltraum.

7. Elektronenstrahlröhre nach einem der Ansprüche 1-5, dadurch gekennzeichnet, daß mehrere trichterförmige Fortsätze (1, 2, 3) vorgesehen sind, deren Öffnungswinkel (α) unterschiedlich sind.

8. Elektronenstrahlröhre nach Anspruch 7, dadurch gekennzeichnet, daß die Öffnungswinkel (α) in Elektronenstrahlrichtung (5) betrachtet kleiner werden.

9. Elektronenstrahlröhre nach einem der Ansprüche 3-8, dadurch gekennzeichnet, daß der Kühlkörper (6) aus Aluminium oder einer Aluminiumlegierung besteht und auf einen Elektronenkollektor (8), insbesondere aus Kupfer oder einer Kupferlegierung, gut wärmeleitend aufgebracht ist.

10. Elektronenstrahlröhre nach einem der Ansprüche 1-9, dadurch gekennzeichnet, daß die trichterförmigen Fortsätze (1, 2, 3) direkt auf der Oberfläche des Kollektors (8) befestigt sind bzw. einstückig mit diesem verbunden sind.

11. Elektronenstrahlröhre nach Anspruch 10, dadurch gekennzeichnet, daß die trichterförmigen Fortsätze (1, 2, 3) aus Kupfer oder einer Kupferlegierung bestehen.

12. Elektronenstrahlröhre nach einem der Ansprüche 1-11, dadurch gekennzeichnet, daß die Fortsätze (1, 2, 3) mittels zusätzlicher Streben mechanisch versteift bzw. abgestützt sind.

## Claims

1. Electron beam tube with an electron collector, the outer surface of which has at least one large-area projection for heat radiation, characterised thereby that the projection (1, 2) is constructed in funnel shape and to widen in electron beam direction (5) and is fastened by its smaller opening directly or undirectly to the collector (8).

2. Electron beam tube according to claim 1, characterised thereby that at least two funnel-shaped projections (1, 2) are provided.

3. Electron beam tube according to claim 1 or 2, characterised thereby that the funnel-shaped projections (1, 2) are part of a cooling body (6) fastened to the electron collector (8).

4. Electron beam tube according to one of claims 1 to 3, characterised thereby that merely the surfaces (7), which face the arriving electron beam (5), of the first projection (3) in electron beam direction (5) are constructed to radiate heat poorly, whereagainst all other surfaces of the projection or projections (1, 2, 3) are constructed to radiate heat well.

5. Electron beam tube according to one of claims 1 to 4, characterised thereby that the envelope of the outer circumferential surfaces of the projections (1, 2, 3) is a curved dish surface, in particular an approximately spherical dish surface.

6. Electron beam tube according to one of claims 1 to 5, characterised by the construction as a travelling field tube with an electron collector for heat radiation into the environment.

7. Electron beam tube according to one of claims 1 to 5, characterised thereby that several funnel-shaped projections (1, 2, 3), the generating angles (α) of which are different, are provided.

8. Electron beam tube according to claim 7, characterised thereby that the generating angles (α) are smaller as seen in electron beam direction.

9. Electron beam tube according to one of claims 3 to 8, characterised thereby that the cooling body (6) consists of aluminium or an aluminium alloy and is mounted in good thermally conductive manner or an electron collector (8), particular of copper or a copper alloy.

10. Electron beam tube according to one of claims 1 to 9, characterised thereby that the funnel-shaped projections (1, 2, 3) are fastened directly on the surface of the collector (8) or are integrally connected therewith.

11. Electron beam tube according to claim 10, characterised thereby that the funnel-shaped projections (1, 2, 3) consist of copper or a copper alloy.

12. Electron beam tube according to claims 1 to 11, characterised thereby that the projections (1, 2, 3) are mechanically stiffened or supported by means of additional webs.

## Revendications

1. Tube à faisceau électronique comprenant un collecteur d'électrons dont la surface extérieure possède au moins un prolongement de grande surface pour la dissipation de chaleur par radiation, caractérisé en ce que le prolongement (1, 2) est réalisé en forme d'entonnoir s'évasant dans la direction (5) du faisceau électronique et est fixé directement ou indirectement au collecteur (8) par sa plus petite ouverture.

2. Tube à faisceau électronique selon la revendication 1, caractérisé en ce qu'au moins deux prolongements (1, 2) en forme d'entonnoir sont prévus.

3. Tube à faisceau électronique selon la revendication 1 ou 2, caractérisé en ce que les prolongements (1, 2) en forme d'entonnoir font partie d'un dissipateur de chaleur (6) fixé sur le collecteur d'électrons (8).

4. Tube à faisceau électronique selon une des revendications 1 - 3, caractérisé en ce que seule la surface (7) dirigée vers le faisceau électronique arrivant (5) du premier prolongement (3) dans la direction du faisceau électronique (5), est réalisée pour rayonner la chaleur médiocrement, alors que toutes les autres surfaces du ou des prolongements (1, 2, 3) sont réalisées pour bien rayonner la chaleur.

5. Tube à faisceau électronique selon une des revendications 1 - 4, caractérisé en ce que l'enveloppante des surfaces extérieures des prolongements (1, 2, 3) est une surface courbe en coquille, en particulier en calotte sphérique à peu près.

6. Tube à faisceau électronique selon une des revendications 1 - 5, caractérisé par sa réalisation comme un tube à ondes progressives comprenant un collecteur d'électrons conçu pour rayonner la chaleur dans l'espace.

7. Tube à faisceau électronique selon une des revendications 1 - 5, caractérisé en ce que plusieurs prolongements (1, 2, 3) en forme d'entonnoir sont prévus, dont les angles d'ouverture (α) diffèrent.

8. Tube à faisceau électronique selon la revendication 7, caractérisé en ce que les angles d'ouvertures (α) deviennent plus petits dans la direction du faisceau électronique (5).

9. Tube à faisceau électronique selon une des revendications 3 - 8, caractérisé en ce que le dissipateur de chaleur (6) est fait d'aluminium ou d'un alliage d'aluminium et est disposé sur un collecteur d'électrons(8), en particulier en cuivre ou cuproalliage, de manière qu'une bonne transmission de la chaleur soit assurée.

10. Tube à faisceau électronique selon une des revendications 1 - 9, caractérisé en ce que les prolongements (1, 2, 3) en forme d'entonnoir sont fixés directement à la surface du collecteur (8) ou sont reliés d'un seul tenant à ce collecteur.

11. Tube à faisceau électronique selon la revendication 10, caractérisé en ce que les prolongements (1, 2, 3) en forme d'entonnoir sont en cuivre ou cuproalliage.

12. Tube à faisceau électronique selon une des revendications 1 - 11, caractérisé en ce que les prolongements (1, 2, 3) sont renforcés ou étayés mécaniquement par des entretoises supplémentaires.
